# EUROPÄISCHE PATENTSCHRIFT

(11) **EP 1 045 360 B1**
(45) Veröffentlichungstag und Bekanntmachung des Hinweises auf die Patenterteilung: **14.07.2004**
(21) Anmeldenummer: 99107259.6
(22) Anmeldetag: 14.04.1999
(51) Int. Cl.: G08G 1/097, G08G 1/095, B61L 29/24

(54) **Verfahren zum Betrieb einer Lichtzeichenanlage**
Process for operating a light sign arrangement
Procédé de fonctionnement d'un appareil de signalisation lumineuse

(43) Veröffentlichungstag der Anmeldung: 18.10.2000
(73) Patentinhaber: SCHEIDT & BACHMANN GMBH, D-41238 Mönchengladbach (DE)
(72) Erfinder: Laumen, Heinz Dipl.-Ing., 52538 Gangelt (DE); Schürmanns, Peter Dipl.-Ing., 41189 Mönchengladbach (DE)
(74) Vertreter: Stenger, Watzke & Ring Patentanwälte

(56) Entgegenhaltungen:
- EP-A- 0 268 060
- WO-A-98/48395
- WO-A-98/49872
- US-A- 5 073 866
- US-A- 5 457 450

## Beschreibung

Die Erfindung betrifft ein Verfahren zum Betrieb einer Lichtzeichenanlage zur Steuerung des Straßenverkehrs an Kreuzungen zwischen mindestens einer Straße und mindestens einem Schienenstrang im Bereich einer Straßeneinmündung oder Straßenkreuzung.

Zur Sicherung von Bahnübergängen in der Nähe von Straßenkreuzungen oder Straßeneinmündungen gibt es Richtlinien über Abhängigkeiten zwischen der technischen Sicherung von Bahnübergängen und der Verkehrsregelung an benachbarten Straßenkreuzungen oder Straßeneinmündungen (BÜSTRA-Richtlinien), die den Einsatz einer Lichtsignalanlage für den Straßenbereich und einer Lichtsignalanlage für die Sicherung des Bahnüberganges vorschreiben. Die Lichtsignalanlage für den Straßenbereich umfaßt dreibegriffige (Rot-Gelb-Grün) Lichtsignale; für die Lichtsignalanlage zur Sicherung des Bahnüberganges ist ein Rotsignal vorgeschrieben, das gegebenenfalls durch ein gelbes Zusatzsignal ergänzt werden kann. Die Lichtsignale der Anlage für den reinen Straßenbereich, das heißt ohne Sicherung des Bahnüberganges, werden von einer eigenständigen Steuerung gesteuert, in die bei Annähern eines Schienenfahrzeuges eingegriffen wird, um eine Räumung des Bereiches des Bahnüberganges von Straßenfahrzeugen zu ermöglichen und rechtzeitig mittels der separaten Lichtsignalanlage für die Sicherung des Bahnüberganges das Rotsignal der separaten Bahnübergangs-Lichtsignalanlage einzuschalten. Die Sicherung des Bahnüberganges kann zusätzlich zum Rotsignal der hierfür vorgesehenen Lichtsignalanlage durch Schranken, gegebenenfalls Halbschranken ergänzt werden.

Der Erfindung liegt die **Aufgabe** zugrunde, bei Lichtzeichenanlagen zur Steuerung des Straßenverkehrs an Kreuzungen zwischen mindestens einer Straße und mindestens einem Schienenstrang im Bereich einer Straßenkreuzung oder Straßeneinmündung den zusätzlichen Aufwand für die zusätzliche Lichtsignalanlage zur Sicherung des Bahnüberganges zu vermeiden, ohne die Sicherheit zu beeinträchtigen.

Die **Lösung** dieser Aufgabenstellung durch die Erfindung ist dadurch gekennzeichnet, daß zur Sicherung des Bahnüberganges die relevanten Rotsignale der Lichtsignalanlage für den Straßenbereich dienen und daß diese Rotsignale jeweils durch einen Mikrocomputer gesteuert werden, der bei Annäherung eines Schienenfahrzeuges die Spannungsversorgung der Rotsignale durch die Steuerung der Lichtsignalanlage für den Straßenbereich überwacht und bei fehlender Spannung die Verbindung der Rotsignale mit der Steuerung der Lichtsignalanlage für den Straßenbereich trennt und die Rotsignale mit Spannung einer von der Lichtsignalanlage für den Straßenbereich unabhängigen Spannungsquelle versorgt.

Durch diesen erfindungsgemäßen Vorschlag entfällt die komplette, bisher zusätzlich zur Lichtsignalanlage für den Straßenbereich vorhandene Lichtsignalanlage für die Sicherung des Bahnübergangs, und zwar einschließlich der Fundamente, Masten und Verkabelung; sie wird ersetzt durch die erfindungsgemäßen Mikrocomputer und Schalter für die zur Überwachung des Bahnüberganges relevanten Rotsignale, die in der Steuerung der Lichtsignalanlage für den Straßenbereich untergebracht werden.

In der Spannungsversorgung der relevanten Rotsignale sowohl durch die gesteuerte Spannung der Lichtsignalanlage für den Straßenbereich als auch durch die unabhängige Spannungsquelle, vorzugsweise die netzausfallgeschützte Spannungsversorgung der Lichtsignalanlage für die Sicherung des Bahnüberganges wird erfindungsgemäß jeweils ein vom Mikrocomputer gesteuertes Schaltbauteil, beispielsweise ein Feldeffekttransistor angeordnet.

Gemäß einem weiteren Merkmal der Erfindung ist die Spannung der unabhängigen Spannungsquelle für die Versorgung der relevanten Rotsignalanlage niedriger als die der Lichtsignalanlage für den Straßenbereich, wobei beide Spannungen durch ein elektrisches Bauteil voneinander entkoppelt sind, beispielsweise durch eine Diode. Hierdurch kann auf einfache Weise und mit geringem baulichen Aufwand eine Versorgung der für die Überwachung des Bahnüberganges relevanten Rotsignale der Lichtsignalanlage für den Straßenbereich durch die unabhängige Spannungsquelle erreicht werden.

Erfindungsgemäß ist die unabhängige Spannungsquelle in Form der Spannungsversorgung der Lichtsignalanlage für die Sicherung des Bahnüberganges immer vorhanden und dient gleichzeitig als Spannungsversorgung für den Mikrocomputer. Hierdurch wird erreicht, daß der Mikrocomputer bei Ausfall der für die Überwachung des Bahnüberganges vorgesehenen Spannung ebenfalls spannungslos wird. Weil hierdurch die Informationen für die Steuerung der Lichtsignalanlage zur Sicherung des Bahnüberganges entfallen, wird dadurch die Störung der Steuerung des Bahnüberganges mitgeteilt. Gleichzeitig wird durch das entsprechende Schaltbauteil auch die Steuerung der Lichtsignalanlage für den Straßenbereich auf Störung geschaltet.

Zur Weiterbildung der erfindungsgemäßen Lichtzeichenanlage wird mit der Erfindung vorgeschlagen, das jeweilige Rotsignal durch eine Mehrzahl von Leuchtdioden zu bilden, die auf mehrere Reihenschaltungen aufgeteilt sind, die ihrerseits einzeln auf Funktionstüchtigkeit überwacht werden. Bei einer vorteilhaften Ausgestaltung sind sämtliche Leuchtdioden eines Rotsignals in mindestens zwei separat ansteuerbare Gruppen aufgeteilt, so daß bei Ausfall der einen Gruppe die verbleibende zweite Gruppe ausreicht, um die Signalwirkung des Rotsignals zu erfüllen.

Da die Funktion der den Bahnübergang sichernden Rotsignale der Lichtsignalanlage für den Straßenbereich durch die Eisenbahnsignalanlage überwacht wird, wird mit der Erfindung schließlich vorgeschlagen, die zwischen jedem Mikrocomputer und der Steuerung für die Sicherung des Bahnüberganges ausgetauschten Informationen über einen seriellen BUS, beispielsweise CAN zu übertragen.

Mit der Erfindung wird schließlich vorgeschlagen, daß die Ansteuerung des Rotsignals durch die Steuerung der Lichtsignalanlage für den Straßenbereich vom Mikrocomputer erfaßt und bei Funktionsuntüchtigkeit des Rotsignals das Schaltbauteil angesteuert wird, welches die Lichtsignalanlage für den Straßenbereich von dem relevanten Rotsignal trennt.

Auf der Zeichnung ist außer einem Beispiel für eine Kreuzung zwischen einer Straße und einem Schienenstrang im Bereich einer Straßenkreuzung ein Ausführungsbeispiel der erfindungsgemäßen Lichtzeichenanlage schematisch dargestellt, und zwar zeigen:
- Fig. 1: eine Straßenkreuzung mit einem parallel zu der einen Straße verlaufenden Schienenstrang,
- Fig. 2: ein Schaltbild eines zur Überwachung des Bahnüberganges relevanten Rotsignals und
- Fig. 3: die Aufteilung der das Rotsignal bildenden Leuchtdioden in zwei Gruppen.

Die in Fig. 1 gezeichnete Ansicht einer Straßenkreuzung zwischen einer Hauptstraße HS und einer Nebenstraße NS zeigt einen parallel zur Hauptstraße HS verlaufenden Schienenstrang SS, der die Nebenstraße NS im Bereich der Straßenkreuzung kreuzt.

Zur Steuerung des Straßenverkehrs, der außer Kraftfahrzeugen und anderen Fahrzeugen auch Fußgänger und Radfahrer umfaßt, ist für den Straßenbereich eine Lichtsignalanlage vorgesehen, die beim dargestellten Ausführungsbeispiel sechs, jeweils mit einem Rot-, Gelb- und Grünsignal ausgestattete Ampeln A1 bis A6 umfaßt, die von der Steuerung SVA der Straßenverkehrsanlage gesteuert werden. Die Ampeln A1 und A2 dienen hierbei der Steuerung des auf der Hauptstraße HS verbleibenden Verkehrs. Die Ampeln A3 und A4 steuern den von der Hauptstraße HS über den Schienenstrang SS in die Nebenstraße NS abbiegenden Verkehr. Die Ampeln A5 und A6 steuern den in die Kreuzung von der Nebenstraße NS einfahrenden Verkehr.

Um den die Nebenstraße NS überquerenden Schienenstrang SS zu sichern, ist eine Steuerung für den Bahnübergang SBÜ vorgesehen, der bisher eine separate Lichtsignalanlage mit Lichtsignalen L1 bis L4 zugeordnet war. Diese beim Ausführungsbeispiel jeweils mit einem Rotlicht und einem Gelblicht ausgestatteten Lichtsignale L1 bis L4 waren den Ampeln A3, A4, A5 und A6 der Lichtsignalanlage für den Straßenbereich zugeordnet, wie dies gestrichelt in Fig. 1 dargestellt ist.

Anstelle dieser in Wegfall kommenden Lichtsignale L1 bis L4 werden bei der in Fig. 1 dargestellten Lichtzeichenanlage die relevanten Rotsignale Rr der Lichtsignalanlage für den Straßenbereich, das heißt die Rotsignale Rr der Ampeln A3, A4, A5 und A6 verwendet. Zusätzlich können auch die entsprechenden Gelbsignale für die Sicherung des Bahnüberganges herangezogen werden.

In Fig. 2 ist ein derartiges Rotsignal Rr dargestellt, das so lange von der Steuerung SVA der Straßenverkehrsanlage mit Spannung versorgt wird, solange der Verkehr über den Bahnübergang BÜ freigegeben ist. Während dieser Zeit wird der Verkehr im Bereich der Straßenkreuzung ausschließlich über die Steuerung SVA der Straßenverkehrsanlage gesteuert.

Die Funktionstüchtigkeit aller relevanten Rotsignale Rr durch die Steuerung SVA der Lichtsignalanlage für den Straßenverkehr wird durch jeweils einen dem jeweiligen Rotsignal Rr zugeordneten Mikrocomputer M überwacht. Stellt sich bei dieser Überwachung heraus, daß ein relevantes Rotsignal Rr nicht brennt, das heißt nicht funktionstüchtig ist, wird die Verbindung dieses Rotsignals Rr mit der Steuerung SVA der Lichtsignalanlage für den Straßenbereich unterbrochen. In Fig. 2 ist außer einer zum Mikrocomputer M führenden Überwachungsleitung Ü ein vom Mikrocomputer M gesteuertes Schaltbauteil B1 gezeichnet, welches die Trennung des Rotsignals Rr von der Steuerung SVA der Lichtsignalanlage für den Straßenbereich bewirkt.

Über eine Diode D ist die Stromversorgungsleitung des Rotsignals Rr an eine von der Straßenverkehrsanlage unabhängige Spannungsquelle angeschlossen, die in Fig. 2 nicht dargestellt ist. Bei dieser Spannungsquelle handelt es sich vorzugsweise um die netzausfallgeschützte Spannungsversorgung für die Sicherung des Bahnüberganges BÜ. Die Spannung dieser unabhängigen Spannungsquelle ist niedriger als die Spannungsquelle der Lichtsignalanlage für den Straßenbereich, so daß ein einfaches elektronisches Bauteil, wie beispielsweise die dargestellte Diode D ausreicht, um die beiden Spannungen voneinander zu entkoppeln und die Spannungsversorgung des relevanten Rotsignals Rr durch die unabhängige Spannungsquelle bei einer Zugfahrt sicherzustellen, wenn die Steuerung SVA der Straßenverkehrsanlage z.B. infolge eines Defektes die Ansteuerung des relevanten Rotsignals Rr nicht übernehmen kann.

Die Fig. 2 zeigt weiterhin die Anordnung eines weiteren Schaltbauteils B2 in der Versorgungsleitung des relevanten Rotsignals Rr. Schließlich ist dargestellt, daß der Mikrocomputer M ebenfalls an diese Spannungsversorgung angeschlossen ist. Das Schaltbauteil B1 ist im Regelfall geschlossen. Es wird nur geöffnet, wenn die Steuerung SVA für die Lichtsignalanlage für den Straßenbereich abgekoppelt werden soll, insbesondere wenn durch den Mikrocomputer M die Funktionsuntüchtigkeit des relevanten Rotsignals Rr festgestellt worden ist. Die normale Steuerung des relevanten Rotsignals Rr erfolgt durch das Schaltbauteil B2.

In Fig. 2 ist gezeigt, daß der Mikrocomputer M mit einem seriellen BUS, beispielsweise CAN, verbunden ist, über den sämtliche Informationen zwischen dem Mikrocomputer M und der Steuerung SBÜ für die Sicherung des Bahnüberganges BÜ ausgetauscht werden. Trotz Wegfalls einer separaten Lichtsignalanlage für die Sicherung des Bahnüberganges BÜ erfolgt somit eine vollständige Überwachung der anstelle dieser Lichtsignalanlage verwendeten relevanten Rotsignale Rr zwecks Sicherung des Bahnüberganges BÜ.

In Fig. 2 ist angedeutet, daß jedes relevante Rotsignal Rr durch eine Mehrzahl von Leuchtdioden LED gebildet wird, die in zwei voneinander unabhängige Gruppen von jeweils 48 Stück aufgeteilt sind. Eine dieser beiden Gruppen von 48 Leuchtdioden LED ist in Fig. 3 dargestellt. Diese Darstellung zeigt, daß die Leuchtdioden LED in mehreren Reihenschaltungen aufgeteilt sind, die ihrerseits einzeln durch eine Stromsensorik S auf Funktionstüchtigkeit überwacht werden. Auf diese Weise ist es möglich, den Ausfall einzelner Leuchtdioden LED in den einzelnen Reihen festzustellen.

Durch die Aufteilung des Rotsignals Rr auf zwei separat ansteuerbare Gruppen von beim Ausführungsbeispiel jeweils 48 Leuchtdioden LED gemäß Fig. 2 verbleibt selbst bei Ausfall einer Gruppe eine Restfunktion des Rotsignals Rr, die als Signal ausreicht, um insbesondere die Sicherung des Bahnüberganges BÜ zu gewährleisten.

### Bezugszeichenliste

- A: Ampel
- B1: Schaltbauteil
- B2: Schaltbauteil
- BÜ: Bahnübergang
- D: Diode
- HS: Hauptstraße
- L: Lichtsignal
- LED: Leuchtdiode
- M: Mikrocomputer
- NS: Nebenstraße
- Rr: Rotsignal
- S: Stromsensorik
- SBÜ: Steuerung für BÜ
- SS: Schienenstrang
- SVA: Steuerung Straßenverkehr
- Ü: Überwachungsleitung

## Patentansprüche

1. Verfahren zum Betrieb einer Lichtzeichenanlage zur Steuerung des Straßenverkehrs an Kreuzungen zwischen mindestens einer Straße (NS) und mindestens einem Schienenstrang (SS) im Bereich einer Straßenkreuzung oder Straßeneinmündung mit einer Lichtsignalanlage für den Straßenbereich und einer Lichtsignalanlage für die Sicherung des Bahnüberganges (BÜ),
**dadurch gekennzeichnet,**
**daß** zur Sicherung des Bahnüberganges (BÜ) die relevanten Rotsignale (Rr) der Lichtsignalanlage für den Straßenbereich dienen und daß diese Rotsignale (Rr) jeweils durch einen Mikrocomputer (M) gesteuert werden, der bei Annäherung eines Schienenfahrzeuges die Spannungsversorgung des Rotsignals (Rr) durch die Steuerung (SVA) der Lichtsignalanlage für den Straßenbereich überwacht und bei fehlender Spannung die Verbindung des Rotsignals (Rr) mit der Steuerung (SVA) der Lichtsignalanlage für den Straßenbereich trennt und das Rotsignal (Rr) mit Spannung einer von der Lichtsignalanlage für den Straßenbereich unabhängigen Spannungsquelle versorgt.

2. Verfahren nach Anspruch 1, **dadurch gekennzeichnet, daß** in der Spannungsversorgung der relevanten Rotsignale (Rr) sowohl durch die gesteuerte Spannung der Lichtsignalanlage für den Straßenbereich als auch durch die unabhängige Spannungsquelle, vorzugsweise die netzausfallgeschützte Spannungsversorgung der Lichtsignalanlage für die Sicherung des Bahnüberganges (BÜ) jeweils ein vom Mikrocomputer (M) gesteuertes Schaltbauteil (B1, B2), zum Beispiel ein Feldeffekttransistor, angeordnet ist.

3. Verfahren nach Anspruch 1 oder 2, **dadurch gekennzeichnet, daß** die Spannung der unabhängigen Spannungsquelle für die Versorgung der relevanten Rotsignale (Rr) niedriger als die der Lichtsignalanlage für den Straßenbereich ist und daß beide Spannungen durch ein elektrisches Bauteil (D), beispielsweise eine Diode, voneinander entkoppelt sind.

4. Verfahren nach einem der Ansprüche 1 bis 3, **dadurch gekennzeichnet, daß** die unabhängige Spannungsquelle in Form der Spannungsversorgung der Lichtsignalanlage für die Sicherung des Bahnüberganges (BÜ) immer vorhanden ist und gleichzeitig als Spannungsversorgung für den Mikrocomputer (M) dient.

5. Verfahren nach mindestens einem der Ansprüche 1 bis 4, **dadurch gekennzeichnet, daß** das jeweilige Rotsignal (Rr) durch eine Mehrzahl von Leuchtdioden (LED) gebildet ist, die auf mehrere Reihenschaltungen aufgeteilt sind, die ihrerseits einzeln auf Funktionstüchtigkeit überwacht werden.

6. Verfahren nach Anspruch 5, **dadurch gekennzeichnet, daß** sämtliche Leuchtdioden (LED) eines Rotsignals (Rr) in mindestens zwei separat ansteuerbare Gruppen aufgeteilt sind.

7. Verfahren nach mindestens einem der Ansprüche 1 bis 5, **dadurch gekennzeichnet, daß** die zwischen jedem Mikrocomputer (M) und der Steuerung (SBÜ) für die Sicherung des Bahnüberganges (BÜ) ausgetauschten Informationen über einen seriellen BUS, beispielsweise CAN, übertragen werden.

8. Verfahren nach mindestens einem der Ansprüche 1 bis 6, **dadurch gekennzeichnet, daß** die Ansteuerung des Rotsignals (Rr) durch die Steuerung der Lichtsignalanlage für den Straßenbereich von dem Mikrocomputer (M) erfaßt und bei Funktionsuntüchtigkeit des Rotsignals (Rr) das Schaltbauteil (B1) angesteuert wird.

## Claims

1. Method of operating an illuminated signal unit for controlling the road traffic at intersections between at least one road (NS) and at least one railway line (SS) in the region of a crossroads or side road entry with an illuminated signal unit for the road region and an illuminated signal unit for protecting the railway crossing (BÜ), **characterised in that** the relevant red signals (Rr) of the illuminated signal unit for the road region serve to protect the railway crossing (BÜ) and that these red signals (Rr) are respectively controlled by a microcomputer (M), which, when a railway vehicle approaches, monitors the supply voltage of the red signal (Rr) by the controller (SVA) of the illuminated signal unit for the road region and, when the voltage is absent, breaks the connection of the red signal (Rr) with the controller (SVA) of the illuminated signal unit for the road region and supplies the red signal (Rr) with voltage from a voltage source independent of the illuminated signal unit for the road region.

2. A method as claimed in Claim 1, **characterised in that** arranged in the voltage supply of the relevant red signals (Rr) both by the controlled voltage of the illuminated signal unit for the road region and also by the independent voltage source, preferably the voltage supply, which is protected against failure of the main supply, of the illuminated signal unit for protecting the railway crossing (BÜ) there is a respective switching component (B1, B2), controlled by the microcomputer (M), for instance a field effect transistor.

3. A method as claimed in Claim 1 or 2, **characterised in that** the voltage of the independent voltage source for supplying the relevant red signals (Rr) is lower than that of the illuminated signal unit for the road region and that the two voltages are decoupled from one another by an electrical component (D), for instance a diode.

4. A method as claimed in one of Claims 1 to 3, **characterised in that** the independent voltage source in the form of the voltage supply of the illuminated signal unit for protecting the railway crossing (BÜ) is always present and serves simultaneously as the voltage supply for the microcomputer (M).

5. A method as claimed in at least Claims 1 to 4, **characterised in that** each red signal (Rr) is constituted by a respective plurality of light emitting diodes (LEDs), which are divided into a plurality of series circuits, which are monitored for their part for their ability to function.

6. A method as claimed in Claim 5, **characterised in that** all the light emitting diodes (LEDs) of a red signal (Rr) are divided into at least two separately controllable groups.

7. A method as claimed in at least one of Claims 1 to 5, **characterised in that** the information exchanged between each microcomputer (M) and the controller (SBÜ) for protecting the railway crossing (BÜ) is transmitted via a serial BUS, for instance CAN.

8. A method as claimed in at least one of Claims 1 to 6, **characterised in that** the control of the red signal (Rr) by the controller of the illuminated signal unit for the road region is detected by the microcomputer (M) and the switching component (B1) is controlled in the event of the inability of the red signal (Rr) to function.

## Revendications

1. Procédé de fonctionnement d'un feu tricolore de circulation destiné à la commande du trafic routier au niveau d'intersections entre au moins une route (NS) et au moins un tronçon de voie ferrée (SS) dans la zone d'une intersection de routes ou d'un débouché de route, avec un feu de signalisation lumineuse pour la zone routière et un feu de signalisation lumineuse destiné à la sécurité du passage à niveau (BÜ),
**caractérisé en ce que**
les signaux rouges (Rr) importants du feu de signalisation lumineuse pour la zone routière servent à la sécurité du passage à niveau (BÜ), et **en ce que** ces signaux rouges (Rr) sont respectivement commandés par un micro-ordinateur (M) qui, lors de l'approche d'un véhicule ferroviaire, surveille l'alimentation en tension du signal rouge (Rr) par la commande (SVA) du feu de signalisation lumineuse pour la zone routière, et qui, lors de manque de tension, coupe la liaison du signal rouge (Rr) avec la commande (SVA) du feu de signalisation lumineuse pour la zone routière, et alimente le signal rouge (Rr) en tension à partir d'une source de tension indépendante du feu de signalisation lumineuse pour la zone routière.

2. Procédé selon la revendication 1, **caractérisé en ce que**, dans l'alimentation en tension des signaux rouges (Rr) importants, aussi bien par la tension commandée du feu de signalisation lumineuse pour la zone routière que par la source de tension indépendante, de préférence l'alimentation en tension protégée contre une panne du secteur du feu de signalisation lumineuse destiné à la sécurité du passage à niveau (BÜ), il est respectivement disposé un composant de commutation (B1, B2), par exemple un transistor à effet de champ, commandé par le micro-ordinateur (M).

3. Procédé selon la revendication 1 ou 2, **caractérisé en ce que** la tension de la source de tension indépendante, destinée à l'alimentation des signaux rouges (Rr) importants, est plus basse que celle du feu de signalisation lumineuse pour la zone routière, et **en ce que** les deux tensions sont découplées l'une de l'autre par un composant électrique (D), par exemple une diode.

4. Procédé selon l'une quelconque des revendications 1 à 3, **caractérisé en ce que** la source de tension indépendante sous la forme de l'alimentation en tension du feu de signalisation lumineuse destiné à la sécurité du passage à niveau (BÜ) est toujours présente, et sert simultanément en tant qu'alimentation en tension du micro-ordinateur (M).

5. Procédé selon l'une au moins des revendications 1 à 4, **caractérisé en ce que** le signal rouge (Rr) respectif est constitué d'une pluralité de diodes électroluminescentes (LED), qui sont réparties sur plusieurs couplages en série, ces derniers étant de leur côté surveillés individuellement quant à leur bon fonctionnement.

6. Procédé selon la revendication 5, **caractérisé en ce que** toutes les diodes électroluminescentes (LED) d'un signal rouge (Rr) sont réparties en au moins deux groupes pouvant être commandés séparément.

7. Procédé selon l'une au moins des revendications 1 à 5, **caractérisé en ce que** les informations échangées entre chaque micro-ordinateur (M) et la commande (SBÜ) destinée à sécurité du passage à niveau (BÜ) sont transmises par l'intermédiaire d'un BUS sériel, par exemple un CAN.

8. Procédé selon l'une au moins des revendications 1 à 6, **caractérisé en ce que** la commande d'amorçage du signal rouge (Rr) assurée par la commande du feu de signalisation lumineuse pour la zone routière est détectée par le micro-ordinateur (M), et **en ce que** le composant de commutation (B1) est commandé en cas de défaillance de fonctionnement du signal rouge (Rr).
